# FASCICULE DE BREVET EUROPEEN

(11) **EP 0 821 837 B1**
(45) Date de publication et mention de la délivrance du brevet: **27.10.1999**
(21) Numéro de dépôt: 96915055.6
(22) Date de dépôt: 18.04.1996
(51) Int. Cl.: H01R 17/12, H01R 13/703, H01P 1/12

(54) **CONNECTEUR INTERRUPTEUR OU INVERSEUR COAXIAL MINIATURE A PLONGEUR ET LAMES DE CONTACT PASSIVES**
MINIATUR KOAXIALSCHALTSTECKVERBINDER MIT BETÄTIGUNGSSTIFT UND PASSIVEN KONTAKTFEDERN
MINIATURE COAXIAL SWITCH CONNECTOR WITH A PLUNGER AND PASSIVE CONTACT TONGUES

(30) Priorité: 19.04.1995 FR 9504658; 05.07.1995 FR 9508126
(43) Date de publication de la demande: 04.02.1998
(73) Titulaire: FRAMATOME CONNECTORS INTERNATIONAL, 92400 Courbevoie (FR)
(72) Inventeur: JAUNEAU, Alain, F-78160 Marly-le-Roi (FR); PRUNIER, Jean-Claude, F-95220 Herblay (FR); HEULOT, Jacques, Henri, F-95000 Cergy (FR)
(74) Mandataire: Beetz & Partner Patentanwälte
(86) Numéro de dépôt international: FR9600595
(87) Numéro de publication internationale: WO9633530

(56) Documents cités:
- EP-A- 0 497 704
- GB-A- 2 222 493
- US-A- 3 946 390
- US-A- 4 286 335
- US-A- 5 278 570
- US-A- 5 350 889

## Description

La présente invention concerne un connecteur interrupteur coaxial miniature notamment pour raccorder électriquement un élément émetteur à un couple d'antennes.

Un connecteur interrupteur du genre visé par l'invention est décrit dans le brevet américain 5 174 775 et l'EP 0 497 704. Ce connecteur interrupteur est utilisé notamment pour raccorder un téléphone portable de voiture à l'antenne de celle-ci. Lorsque ce téléphone est utilisé dans le mode portable à l'extérieur de la voiture, il est nécessaire de déconnecter l'antenne de la voiture, de façon que le téléphone puisse fonctionner avec sa propre antenne et sa propre source de courant.

La gamme à fréquence radio transmise par ce type de connecteur interrupteur est comprise entre quelques centaines de MHz et 3 GHz.

Le but de la présente invention est de proposer un connecteur interrupteur ou inverseur coaxial présentant une structure simple, compatible avec les impératifs de miniaturisation, facilitant le montage de surface sur une carte de circuit imprimé, tout en permettant la transmission de fréquences comprises dans la gamme ci-dessus.

L'invention vise ainsi un connecteur interrupteur coaxial miniature, notamment pour raccorder électriquement un élément émetteur à un couple d'antennes, comprenant un corps creux duquel font saillie au moins deux éléments de contact, à l'intérieur duquel est monté de façon mobile axialement un plongeur ayant, à l'une de ses extrémités, un élément de contact électrique, ce plongeur étant sollicité par des moyens de rappel vers une première position dans laquelle un contact électrique est établi entre les deux éléments de contact et ledit plongeur étant mobile contre l'action des moyens de rappel vers une seconde position dans laquelle l'élément de contact électrique est en contact électrique avec l'un des deux éléments de contact et ces derniers sont isolés électriquement l'un de l'autre, caractérisé en ce que les deux éléments de contact sont des lames de contact situées dans un même plan et permettent le montage du connecteur à la surface d'un circuit imprimé.

Le plongeur axial déplace ainsi simultanément l'élément de contact en bout destiné par exemple à être relié à une antenne de voiture, entre une position en saillie et une position effacée, et établit le contact soit avec l'une des lames de contact ou avec les deux lames.

Une telle construction est par conséquent simple à réaliser et à miniaturiser de façon à pouvoir la monter sur une carte de circuit imprimé.

Selon une version avantageuse de l'invention, les parties des lames de contact faisant saillie hors du corps creux sont situées sans un plan perpendiculaire à l'axe du plongeur.

Une telle disposition facilite le montage de surface du connecteur interrupteur.

Le connecteur interrupteur ou inverseur comporte avantageusement un boîtier extérieur en matière conductrice, par exemple en métal. De préférence, il comporte une lame de masse découpée dans ledit boîtier, située dans le plan desdites parties saillantes des lames de contact.

Cette disposition facilite également le montage de surface.

D'autres particularités et avantages de l'invention apparaîtront encore dans la description ci-après.

Aux dessins annexés donnés à titre d'exemples non limitatifs:
- la figure 1 est une vue en coupe suivant son axe d'un connecteur interrupteur selon l'invention;
- la figure 2 est une vue en élévation avec arrachement du connecteur interrupteur de la figure 1;
- la figure 3 montre une demi-vue suivant le plan III-III et une demi-vue suivant le plan IV-IV de la figure 1;
- la figure 4 est une vue analogue à la figure 1 montrant une autre position du plongeur;
- la figure 5 est une vue en perspective éclatée du connecteur interrupteur de la figure 1;
- la figure 6 est une vue analogue à la figure 1 montrant une variante du connecteur interrupteur;
- la figure 7 montre une autre variante du connecteur interrupteur selon l'invention.

Dans la réalisation des figures 1 à 3, le connecteur interrupteur coaxial miniature à montage de surface, notamment pour raccorder électriquement un élément émetteur à une antenne, comprend un corps creux cylindrique 1 duquel font saillie deux lames de contact 2, 3 et une ou deux lames de masse 4, 4a, permettant le montage de surface.

A l'intérieur du corps creux 1 est monté de façon mobile axialement un plongeur 5 en matière électriquement isolante portant à l'une de ses extrémités un élément de contact électrique en bout 6.

Le plongeur 5 est sollicité par des moyens de rappel 8 vers une première position (celle représentée sur la figure 1), dans laquelle l'élément de contact en bout 6 fait saillie à une extrémité 7 du corps creux 1 et un contact électrique est établi entre les deux lames de contact 2 et 3.

D'autre part, le plongeur 5 est mobile contre l'action des moyens de rappel 8 vers une seconde position (celle représentée à la figure 4), dans laquelle l'élément de contact électrique en bout 6 est effacé de l'extrémité 7 du corps creux 1, est en contact électrique avec l'une 2 des deux lames de contact et les deux lames 2, 3 sont isolées électriquement l'une de l'autre.

La lame de contact 2 est par exemple reliée à l'émetteur haute fréquence d'un téléphone portable de voiture. Le contact en bout 5 est dans cet exemple, destiné à être connecté avec une antenne de la voiture. L'autre lame de contact 3 est reliée à l'antenne appartenant au téléphone portable.

La figure 3 montre que les parties des lames de contact 2, 3 faisant saillie hors du corps creux 1 sont situées dans un plan perpendiculaire à l'axe X-X' du plongeur 5.

Le connecteur interrupteur comporte un boîtier extérieur 9 en matière conductrice telle que du métal. Ce boîtier 9 comporte une ou deux lames de masse 4, 4a (voir figure 2) découpées dans le boîtier, situées dans le plan desdites parties saillantes des lames de contact 2, 3 (voir figure 3).

L'élément de contact en bout 6 fait saillie, dans ladite première position, dans une cavité 10 pratiquée, à l'une des extrémités du corps creux 1, dans une matière électriquement isolante 11 garnissant l'intérieur du corps creux 1.

Par ailleurs, le plongeur 5 comporte à l'opposé de l'élément de contact en bout 6 un plateau 12 perpendiculaire à l'axe X-X' du plongeur 5 en appui par l'une 12a de ses faces sur un ressort de rappel 8 en butée contre le fond 13 du corps creux 1. L'autre face du plateau 12 comporte un élément électriquement conducteur 14 venant, dans ladite première position du plongeur 5 établir un contact électrique avec des parties des lames de contact 2, 3 situées dans un plan parallèle au plateau 12.

Dans l'exemple représenté, les parties ci-dessus des lames de contact 2, 3 sont situées dans le même plan que les parties de ces lames qui font saillie hors du corps creux 1.

D'autre part, l'une 2 des deux lames de contact 2, 3 est prolongée au-delà de ladite partie située dans un plan parallèle au plateau 12, par une partie 2a s'écartant du plateau 12 et dirigée vers l'élément de contact en bout 6 du plongeur 5. Cette partie 2a de la lame 2 peut venir en contact avec l'élément de contact en bout 6, lorsque le plongeur 5 est dans la seconde position, représentée sur la figure 4.

Dans l'exemple représenté sur les figures 1 à 5, la partie 2a de la lame 2 dirigée vers l'élément de contact en bout 6 est un manchon coaxial au plongeur 5 et de diamètre supérieur à élément de contact en bout 6. Ce manchon 2a présente (voir figures 2 et 5) deux languettes élastiques 15, 16 découpées dans le manchon et dont les extrémités 15a, 16a adjacentes à l'élément de contact en bout 6 sont rapprochées de l'axe X-X' du plongeur 5. Les extrémités 15a, 16a des languettes 15, 16 peuvent ainsi venir en contact avec l'élément de contact en bout 6 lorsque le plongeur 5 est dans la seconde position représentée sur la figure 4.

La figure 5 représente la forme détaillée de chaque pièce du connecteur interrupteur.

On voit en particulier sur cette figure,
- que le garnissage intérieur isolant est en deux parties 11 et 11a superposées;
- que le garnissage isolant supérieur comporte des tétons 11b pouvant s'engager dans des trous 2c pratiqués dans les lames 2 et 3 et dans des trous 11b ménagés sur le bord supérieur du garnissage inférieur 11a; ce qui permet d'obtenir un excellent positionnement des lames 2 et 3;
- que le boîtier 9 comporte des pattes 20 dont les extrémités 20a sont repliées sous le fond du bloc isolant 11a.

Les figures 1 et 4 montrent également que le garnissage intérieur isolant du corps creux 1 est en deux parties 11, 11a s'appuyant l'une sur l'autre suivant le plan dans lequel s'étendent les deux lames de contact 2, 3. La partie 11 du garnissage isolant située à l'opposé du plateau 12 du plongeur 12 forme dans le plan ci-dessus deux épaulements 21 parallèles au plateau 12 contre lesquels s'appuient les deux lames de contact 2, 3.

Dans la variante représentée sur la figure 6, la partie de la lame 2 dirigée vers l'élément de contact en bout 6 comporte à son extrémité une partie en forme de rondelle 22. Dans l'ouverture 22a de cette rondelle 22 est engagée la partie 5a du plongeur 5 située entre le plateau 12 et l'élément de contact en bout 6. La position de la partie en forme de rondelle 22, est telle qu'elle puisse venir en contact avec l'élément de contact en bout 6, lorsque le plongeur est dans la seconde position, c'est-à-dire lorsque l'élément 6 est effacé.

Par ailleurs, la pièce conductrice 14 pourrait être circulaire ce qui éviterait de devoir la maintenir en rotation.

Le connecteur interrupteur que l'on vient de décrire peut servir dans une installation de téléphone de voiture, à relier l'émetteur radio à une antenne externe. La prise de cette antenne externe comporte une fiche coaxiale dont le contact central vient en contact avec l'élément de contact 6.

En l'absence de cette antenne, l'élément de contact 6 fait saillie dans la cavité 10 et les extrémités des lames de contact 2, 3 sont en contact les unes avec les autres, comme indiqué sur la figure 1. Dans ce cas, le téléphone fonctionne avec sa propre antenne et peut être utilisé hors du véhicule.

Lorsque l'antenne est connectée, la broche centrale de celle-ci vient en contact avec l'élément de contact 6 et pousse celui-ci vers l'intérieur du corps creux 1. Le plateau 12 s'écarte alors des lames de contact 2, 3. En fin de course, l'élément de contact en bout 6 vient en contact avec les lamelles 15, 16 de la lame de contact 2 en établissant ainsi une liaison électrique entre cette dernière et l'élément de contact en bout 6.

A titre d'exemple, le connecteur interrupteur conforme à l'invention a un diamètre de l'ordre de 6 mm. Ses lames saillantes 2, 3, 4 situées dans un même plan facilitent son montage suivant l'axe X-X' du connecteur sur une carte de circuit imprimé.

Bien entendu, dans le connecteur interrupteur que l'on vient de décrire à titre d'exemple, l'élément de contact 6 pourrait être toujours alimenté c'est-à-dire toujours en liaison électrique avec la lame de contact 2. Ce résultat peut être obtenu en augmentant la longueur de l'élément de contact 6 de façon que dans la position de la figure 1, il soit en contact avec la partie 2a.

Dans la variante représentée sur la figure 7, le plongeur 5 porte un élément de contact en bout 5a qui est nettement en retrait par rapport à l'extrémité 7 du corps creux 1.

Comme sur la figure 1, l'une 2 des deux lames de contact 2, 3 est prolongée par une partie 2a s'écartant du plateau 12 et dirigée vers le contact en bout 5a du plongeur 5. De ce fait, lorsqu'une broche de connexion externe 6a est enfoncée dans le corps creux 1, celle-ci est d'abord en contact électrique avec la partie 2a dirigée vers l'extrémité et allant au-delà de l'extrémité de contact en bout 5a du plongeur, puis pousse sur l'extrémité de contact 5a du plongeur 5.

Dans cette variante de réalisation, la partie 2a de la lame dirigée vers l'élément de contact en bout 5a est un manchon coaxial au plongeur 5 et de diamètre équivalent à celui-ci.

Ce manchon 2a présente des languettes élastiques venant en contact avec la broche de connexion extérieure 6a avant que le plongeur 5 soit dans ladite seconde position.

## Revendications

1. Connecteur interrupteur coaxial miniature, notamment pour raccorder électriquement un élément émetteur à un couple d'antennes, comprenant un corps creux (1) duquel font saillie au moins deux éléments de contact (2, 3) à l'intérieur duquel est monté de façon mobile axialement un plongeur (5) ayant à l'une de ses extrémités un élément de contact électrique (6), ce plongeur (5) étant sollicité par des moyens de rappel (8) vers une première position dans laquelle un contact électrique est établi entre les deux éléments de contact (2, 3), et ledit plongeur (5) étant mobile contre l'action des moyens de rappel (8) vers une seconde position dans laquelle l'élément de contact électrique (6) est en contact électrique avec l'un (2) des deux éléments de contact et ces derniers sont isolés électriquement l'un de l'autre, caractérisé en ce que les deux éléments de contact (2, 3) sont des lames de contact situées dans un même plan et servent à monter le connecteur à la surface d'un circuit imprimé.

2. Connecteur conforme à la revendication 1, caractérisé en ce que les parties des lames de contact (2, 3) faisant saillie hors du corps creux (1) sont situées dans un plan perpendiculaire à l'axe (X-X') du plongeur (5).

3. Connecteur conforme à la revendication 2, comportant un boîtier extérieur (9) en matière conductrice, caractérisé en ce qu'il comporte au moins une lame de masse (4) découpée dans ledit boîtier (9), située dans le plan desdites parties des lames de contact (2, 3).

4. Connecteur conforme à l'une des revendications 1 à 3, caractérisé en ce que l'élément de contact en bout (6) fait saillie, dans ladite première position, dans une cavité (10) pratiquée, à l'une des extrémités du corps creux (1), dans une matière électriquement isolante (11) garnissant l'intérieur dudit corps creux.

5. Connecteur conforme à l'une des revendications 1 à 4, caractérisé en ce que le plongeur (5) comporte à l'opposé de l'élément de contact en bout (6) un plateau (12) perpendiculaire à l'axe (X-X') du plongeur (5) en appui par l'une de ses faces sur un ressort de rappel (8) en butée contre le fond (13) du corps creux, l'autre face du plateau (12) comportant un élément électriquement conducteur (14) venant, dans ladite première position du plongeur établir un contact électrique avec des parties desdites lames de contact (2, 3) situées dans un plan parallèle audit plateau (12).

6. Connecteur conforme à la revendication 5, caractérisé en ce que lesdites parties des lames de contact (2, 3) sont situées dans le même plan que lesdites parties de ces lames (2, 3) qui font saillie hors du corps creux (1).

7. Connecteur conforme à l'une des revendications 5 ou 6, caractérisé en ce que l'une (2) des deux lames de contact (2, 3) est prolongée au-delà de ladite partie située dans un plan parallèle au plateau (12), par une partie (2a) s'écartant du plateau (12) et dirigée vers l'élément de contact en bout (6) du plongeur, de telle sorte que cette partie (2a) de la lame puisse venir en contact avec ledit élément de contact en bout (6), lorsque le plongeur (5) est dans ladite seconde position.

8. Connecteur conforme à la revendication 7, caractérisé en ce que ladite partie (2a) de la lame dirigée vers ledit élément de contact en bout (6) est un manchon coaxial au plongeur (5) et de diamètre supérieur audit élément de contact en bout (6), ledit manchon (2a) présentant deux languettes élastiques (15, 16) découpées dans le manchon et dont les extrémités adjacentes audit élément de contact en bout (6) sont rapprochées de l'axe (X-X') du plongeur (5) de façon à venir en contact avec ledit élément de contact en bout (6) lorsque le plongeur (5) est dans ladite seconde position.

9. Connecteur conforme à la revendication 8, caractérisé en ce que ladite partie de la lame (2) dirigée vers ledit élément de contact en bout (6) comporte à son extrémité une partie en forme de rondelle (22) dans l'ouverture (22a) de laquelle est engagée la partie (5a) du plongeur (5) située entre le plateau (12) et l'élément de contact en bout (6), la position de ladite partie en forme de rondelle (22) étant telle qu'elle puisse venir en contact avec ledit élément de contact en bout (6), lorsque le plongeur (5) est dans ladite seconde position.

10. Connecteur conforme à l'une des revendications 4 à 9, caractérisé en ce que le garnissage intérieur isolant du corps creux (1) est en deux parties (11, 11a) s'appuyant l'une sur l'autre suivant le plan dans lequel s'étendent les deux lames de contact (2, 3), la partie (11) du garnissage isolant située à l'opposé du plateau (12) du plongeur formant dans le plan ci-dessus deux épaulements (21) parallèles au plateau (12) contre lesquels s'appuient les deux lames de contact (2, 3).

11. Connecteur conforme à l'une des revendications 1 à 10, caractérisé en ce que l'élément de contact (6) est toujours en liaison électrique avec la lame de contact (2).

12. Connecteur conforme à l'une des revendications 1 à 6, caractérisé en ce que l'une (2) des deux lames de contact (2, 3) est prolongée par une partie (2a) s'écartant du plateau (12) et dirigée vers l'extrémité de contact en bout (5a) du plongeur (5), de telle sorte que lorsqu'une broche de connexion externe (6a) est enfoncée dans le corps creux (1), celle-ci est d'abord en contact électrique avec ladite partie (2a) dirigée vers l'extrémité et allant au-delà de l'extrémité de contact en bout (5a) du plongeur (5), puis pousse sur l'extrémité de contact (5a) du plongeur (5).

13. Connecteur conforme à la revendication 12, caractérisé en ce que ladite partie (2a) de la lame dirigée vers ledit élément de contact en bout (5a) est un manchon coaxial au plongeur (5) et de diamètre équivalent à celui-ci, ledit manchon (2a) présentant des languettes élastiques découpées dans le manchon venant en contact avec ladite broche de connexion (6a) avant que le plongeur (5) soit dans ladite seconde position.

## Patentansprüche

1. Miniaturkoaxialschaltsteckverbindung insbesondere zum elektrischen Anschließen eines Sendeelements an einem Antennenpaar, mit einem Hohlkörper (1), von dem mindestens zwei Kontaktelemente (2, 3) hervorstehen, wobei im Inneren des Hohlkörpers (1) ein axial beweglicher Betätigungsstift (5) montiert ist, der an einem seiner Enden ein elektrisches Kontaktelement (6) aufweist, wobei dieser Betätigungsstift (5) durch ein Rückhaltelement (8) in eine erste Position zurückgeschoben ist, in der ein elektrischer Kontakt zwischen den zwei Kontaktelementen (2, 3) besteht, und der Betätigungsstift (5) gegen das Rückhaltelement (8) in eine zweite Position verschiebbar ist, in der das elektrische Kontaktelement (6) mit einem (2) der beiden Kontaktelemente elektrisch verbunden ist, die voneinander elektrisch isoliert sind,
dadurch **gekennzeichnet**, daß die beiden Kontaktelemente (2, 3) in einer gleichen Ebene angeordnete Kontaktmesser zum Montieren des Steckers auf die Oberfläche einer gedruckten Schaltung sind.

2. Steckverbinder nach Anspruch 1,
dadurch **gekennzeichnet**, daß die aus dem Hohlkörper (1) hervorstehenden Teile der Kontaktmesser (2, 3) in einer Ebene angeordnet sind, die senkrecht zur Achse (X-X') des Betätigungsstifts (5) ist.

3. Steckverbinder nach Anspruch 2, mit einem leitenden Außengehäuse (9),
dadurch **gekennzeichnet**, daß er mindestens ein aus dem Gehäuse (9) ausgeschnittenes und massebildendes Messer (4) aufweist, das in der Ebene der Teile der Kontaktmesser (2, 3) angeordnet ist.

4. Steckverbinder nach einem der Ansprüche 1 bis 3,
dadurch **gekennzeichnet**, daß der Kontaktelementstummel (6) in der ersten Position in eine Vertiefung (10) ragt, die in einem der Enden des Hohlkörpers (1) und in elektrisch isolierendem Material (11) eingelassen ist, das das Innere des Hohlkörpers auskleidet.

5. Steckverbinder nach einem der Ansprüche 1 bis 4,
dadurch **gekennzeichnet**, daß der Betätigungsstift (5) auf der gegenüberliegenden Seite des Kontaktelementstummels (6) eine zur Achse (X-X') des Betätigungsstifts (5) senkrechte Platte (12) aufweist, die mit einer ihrer Flächen gegen eine Rückstellfeder (8) anliegt, die im Anschlag gegen den Boden (13) des Hohlkörpers (1) ist, wobei die andere Fläche der Platte (12) ein elektrisch leitendes Element (14) aufweist, wobei in der ersten Position des Betätigungsstifts das elektrisch leitende Element (14) mit den Teilen der Kontaktmesser (2, 3) elektrisch verbunden ist, die in einer zur Platte (12) parallelen Ebene angeordnet sind.

6. Steckverbinder nach Anspruch 5,
dadurch **gekennzeichnet**, daß die Elemente der Kontaktmesser (2, 3) in derselben Ebene angeordnet sind, wie die Elemente der Messer (2, 3), die aus dem Hohlkörper (1) ragen.

7. Steckverbinder nach einem der Ansprüche 5 oder 6,
dadurch **gekennzeichnet**, daß eines der beiden Kontaktmesser (2, 3) am in einer zur Platte (12) parallelen Ebene befindlichen Element durch ein Teil (2a) verlängert wird, das sich von der Platte (12) entfernt und zum Kontaktelementstummel (6) des Betätigungsstifts gerichtet ist, so daß dieses Teil (2a) des Messers in Kontakt mit dem Kontaktelementstummel (6) tritt, wenn der Betätigungsstift (5) in seiner zweiten Position ist.

8. Steckverbinder nach Anspruch 7,
dadurch **gekennzeichnet**, daß das zum Kontaktelementstummel (6) gerichtete Teil (2a) des Messers eine zum Betätigungsstift (5) koaxiale Hülse ist und einen größeren Durchmesser aufweist als der Kontaktelementstummel (6), wobei die Hülse (2a) zwei aus der Hülse ausgeschnittene elastische Zungen (15, 16) aufweist, deren Enden, die dem Kontaktelementstummel (6) benachbart sind, der Achse (X-X') des Betätigungsstifts (5) angenähert sind, so daß die Enden mit dem Kontaktelementstummel (6) in Kontakt treten, wenn der Betätigungsstift (5) sich in seiner zweiten Position befindet.

9. Steckverbinder nach Anspruch 8,
dadurch **gekennzeichnet**, daß das zum Kontaktelementstummel (6) weisende Teil (2a) des Messers (2) an seinem Ende ein scheibenförmiges Element (22) aufweist, in dessen Öffnung (22a) das zwischen der Platte (12) und dem Kontaktelementstummel (6) befindliche Teil (5a) des Betätigungsstifts (5) eingeführt ist, wobei dieses scheibenförmige Element (22) an der Stelle angeordnet ist, daß es mit dem Kontaktelementstummel (6) in Kontakt tritt, wenn sich der Betätigungsstift (5) in seiner zweiten Position befindet.

10. Steckverbinder nach einem der Ansprüche 4 bis 9,
dadurch **gekennzeichnet**, daß das isolierende Innenfutter des Hohlkörpers (1) aus zwei Teilen (11, 11a) besteht, die entlang der Ebene aneinander anliegen, in der sich die zwei Kontaktmesser (2, 3) befinden, wobei das Teil (11) des Isolationsfutters auf der gegenüberliegenden Seite der Platte (12) des Betätigungsstifts angeordnet ist und in dieser Ebene zwei parallel zur Platte (12) angeformte Schultern (21) aufweist, gegen die sich die Kontaktmesser (2, 3) anlehnen.

11. Steckverbinder nach einem der Ansprüche 1 bis 10,
dadurch **gekennzeichnet**, daß das Kontaktelement (6) immer in elektrischer Verbindung mit dem Kontaktmesser (2) steht.

12. Steckverbinder nach einem der Ansprüche 1 bis 6,
dadurch **gekennzeichnet**, daß eines (2) der zwei Kontaktmesser (2, 3) durch ein sich der Platte (12) entfernendes und gegen das Ende des Kontaktstummels (5a) des Betätigungsstifts (5) gerichtetes Teil in der Art verlängert wird, daß, wenn ein Außenverbindungsstift (6a) in den Hohlkörper (1) eingeführt wird, dieser Verbindungsstift (6a) zuerst in elektrischen Kontakt mit dem zum Ende weisenden Teil (2a) tritt und über das Ende des Kontaktstummels (5a) des Betätigungsstifts (5) hinausreicht, dann auf das Kontaktende (5a) des Betätigungsstifts (5) drückt.

13. Steckverbinder nach Anspruch 12,
dadurch **gekennzeichnet**, daß das gegen den Kontaktelementstummel (5a) gerichtete Teil (2a) des Messers eine zum Betätigungsstift (5) koaxiale Hülse ist und den gleichen Durchmesser aufweist wie der Stift (5), wobei die Hülse (2a) elastisch aus der Hülse ausgeschnittene Zungen aufweist, die mit dem Verbindungsstift (6a) in Kontakt treten, bevor der Betätigungsstift (5) in seine zweite Position gelangt.

## Claims

1. Miniature coaxial switch connector, especially for electrically connecting a transmitter element to a pair of antennas, comprising a hollow body (1) from which projects at least two contact elements (2, 3), inside which body is mounted, so as to move axially, a plunger (5) having at one of its ends an electrical contact element (6), this plunger (5) being urged by return means (8) towards a first position, in which electrical contact is made between the two contact elements (2, 3), and the said plunger (5) being able to move, against the action of the return means (8), to a second position in which the electrical contact element (6) is in electrical contact with one (2) of the two contact elements and the latter are electrically isolated from each other, characterized in that the two contact elements (2, 3) are contact blades lying in the same plane and serve for mounting the connector on the surface of a printed circuit.

2. Connector according to Claim 1, characterized in that those parts of the contact blades (2, 3) projecting out from the hollow body (1) lie in a plane perpendicular to the axis (X-X') of the plunger (5).

3. Connector according to Claim 2, having an external casing (9) made of conducting material, characterized in that it includes at least one earth blade (4) cut from the said casing (9) and lying in the plane of the said parts of the contact blades (2, 3).

4. Connector according to one of Claims 1 to 3, characterized in that the end contact element (6) projects, in the said first position, into a cavity (10) made, at one of the ends of the hollow body (1), in an electrically insulating material (11) lining the inside of the said hollow body.

5. Connector according to one of Claims 1 to 4, characterized in that the plunger (5) includes, on the opposite side from the end contact element (6), a plate (12), perpendicular to the axis (X-X') of the plunger (5), bearing via one of its faces on a return spring (8) in abutment against the bottom (13) of the hollow body, the other face of the plate (12) having an electrically conducting element (14) which, in the said first position of the plunger, makes electrical contact with parts of the said contact blades (2, 3) lying in a plane parallel to the said plate (12).

6. Connector according to Claim 5, characterized in that the said parts of the contact blades (2, 3) lie in the same plane as the said parts of these blades (2, 3) which project out from the hollow body (1).

7. Connector according to either of Claims 5 and 6, characterized in that one (2) of the two contact blades (2, 3) is extended beyond the said part lying in a plane parallel to the plate (12) by a part (2a), which extends away from the plate (12) and is directed towards the end contact element (6) of the plunger, in such a way that this part (2a) of the blade can come into contact with the said end contact element (6) when the plunger (5) is in the said second position.

8. Connector according to Claim 7, characterized in that the said part (2a) of the blade directed towards the said end contact element (6) is a sleeve coaxial with the plunger (5) and having a diameter greater than the said end contact element (6), the said sleeve (2a) having two resilient tongues (15, 16) cut from the sleeve, the ends of which resilient tongues, adjacent to the said end contact element (6), are angled towards the axis (X-X') of the plunger (5) so as to come into contact with the said end contact element (6) when the plunger (5) is in the said second position.

9. Connector according to Claim 8, characterized in that the said part of the blade (2) directed towards the said end contact element (6) has, at its end, a washer-shaped part (22) in the opening (22a) of which that part (5a) of the plunger (5) lying between the plate (12) and the end contact element (6) is engaged, the position of the said washer-shaped part (22) being such that it can come into contact with the said end contact element (6) when the plunger (5) is in the said second position.

10. Connector according to one of Claims 4 to 9, characterized in that the insulating internal lining of the hollow body (1) is in two parts (11, 11a) pressing against each other in the plane in which the two contact blades (2, 3) extend, that part (11) of the insulating lining which lies opposite the plate (12) of the plunger forming, in the above plane, two shoulders (21) which are parallel to the plate (12) and against which the two contact blades (2, 3) bear.

11. Connector according to one of Claims 1 to 10, characterized in that the contact element (6) is always in electrical connection with the contact blade (2).

12. Connector according to one of Claims 1 to 6, characterized in that one (2) of the two contact blades (2, 3) is extended by a part (2a) which extends away from the plate (12) and is directed towards the end-contact end (5a) of the plunger (5) in such a way that, when an external connection pin (6a) is pushed right into the hollow body (1), the said external connection pin first comes into electrical contact with the said part (2a) directed towards the end and going away from the end-contact end (5a) of the plunger (5) and then pushes against the contact end (5a) of the plunger (5).

13. Connector according to Claim 12, characterized in that the said part (2a) of the blade directed towards the said end-contact end (5a) is a sleeve coaxial with the plunger (5) and having a diameter equivalent to the latter, the said sleeve (2a) having resilient tongues cut from the sleeve which come into contact with the said connection pin (6a) before the plunger (5) is in the said second position.
